# EUROPÄISCHE PATENTSCHRIFT

(11) **EP 0 334 168 B1**
(45) Veröffentlichungstag und Bekanntmachung des Hinweises auf die Patenterteilung: **22.05.1991**
(21) Anmeldenummer: 89104504.9
(22) Anmeldetag: 14.03.1989
(51) Int. Cl.: F01N 7/14

(54) **Abgasanlage für Kraftfahrzeuge**
Exhaust device for motor vehicles
Dispositif d'échappement pour véhicules à moteur

(30) Priorität: 19.03.1988 DE 3809324
(43) Veröffentlichungstag der Anmeldung: 27.09.1989
(73) Patentinhaber: HEINRICH-GILLET GMBH & CO. KG, D-6732 Edenkoben/Pfalz (DE)
(72) Erfinder: Reuther, Georg, Dipl.-Ing., D-6741 Hochstadt (DE); Bressler, Harald, Dipl.-Ing., D-6721 Westheim (DE)
(74) Vertreter: Patentanwälte Möll und Bitterich

(56) Entgegenhaltungen:
- DE-A- 2 552 647
- DE-A- 3 043 363
- FR-A- 2 114 732
- US-A- 3 478 783
- US-A- 3 727 410

## Beschreibung

Die Erfindung betrifft eine Abgasanlage für Kraftfahrzeuge gemäß dem Oberbegriff des Patentanspruchs 1.

In bestimmten Fällen ist es erforderlich und üblich, Teile der Abgasanlage, beispielsweise Töpfe, Katalysatorgehäuse, Rohre und dergleichen, thermisch zu isolieren. Hierzu wird zunächst eine Isolierschicht aus Mineralwolle oder keramischem Vlies etc., aufgelegt, die außen von einem Blechmantel umhüllt, gehalten und geschützt wird. Die Enden des Blechmantels werden entweder beidseitig oder - wenn erhebliche thermische Ausdehnungsdifferenzen zwischen Abgasanlage und Blechmantel zu erwarten sind - einseitig mit der Abgasanlage durch mehrere Heftschweißpunkte verbunden (DE-A-25 52 647).

Die Erfahrung zeigt, daß diese Schweißstellen sehr schnell zerstört werden, so daß der Blechmantel sich frei gegenüber der Isolierschicht und der Abgasanlage bewegen kann.

Die geringe Haltbarkeit der üblichen Schweißverbindungen hat mehrere Gründe. Hier ist einmal zu nennen die unterschiedliche Materialdicke der Abgasanlage, meist ca. 2 mm, und des Blechmantels, meist nur 0,5 mm, ferner die Tatsache, daß die Bleche meist aus unterschiedlichen Materialien bestehen, z. B. Edelstahl für die Abgasanlage und Normalstahl für den Blechmantel, und oft noch mit einer Aluminiumschicht als Korrosionsschutz belegt sind.

Bedingt durch Motorschwingungen, Abgaspulsationen, Fahrbahnunebenheiten und dergleichen führt der lose Blechmantel Relativbewegungen aus gegenüber der Isolierschicht und der Abgasanlage. Zunächst wird die Isolierschicht dadurch beschädigt und verliert ihre Wirkung. Weiterhin kommt es zu nicht unerheblichen Klappergeräuschen. Außerdem können Feuchtigkeit und Schmutz in den Raum zwischen Abgasanlage und Isolationsblechmantel gelangen und unerwünschte Korrosionen auslösen.

Derartige Relativbewegungen führt der Blechmantel auf der losen Seite immer aus. Die oben erwähnte DE-A-25 52 647 schlägt deshalb vor, das abgasführende Rohr durch mehrere aufgesteckte und geschweißte Rohrstücke, das freie Ende des Blechmantels durch einen innen eingeschweißten Metallring zu verstärken. Der Metallring soll entsprechend der thermischen Ausdehnungsdifferenz über den Rohrstücken gleiten. Erhält der Verstärkungsring wenig Spiel gegenüber den Rohrstücken, werden Korrosion, Schmutz und Wärmedehnung seine Bewegungsfähigkeit schnell blockieren. Erhält der Verstärkungsring ausreichend Spiel, können Wasser und Schmutz nicht am Eindringen gehindert werden.

Der vorliegenden Erfindung liegt die Aufgabe zugrunde, die Verbindungen zwischen der Abgasanlage und dem Blechmantel in jeder Beziehung zu verbessern.

Diese Aufgabe wird gelöst durch die kennzeichnenden Merkmale des Patentanspruchs 1.

Damit ergeben sich die Vorteile, daß mögliche Relativbewegungen zwischen Blechmantel und Abgasanlage auf ein Minimum reduziert sind, wodurch die Lebensdauer des Isoliermaterials positiv beeinflußt wird, daß Klappergeräusche ganz entfallen, daß Schweißverbindungen ganz entfallen, daß auch Isoliermaterial, welches mechanisch weniger stabil ist, verwendet werden kann und vor allem, daß die Verbindung zwischen Blechschale und Abgasanlage auch auf der Seite des Loslagers aufgrund der labyrinthartigen Konstruktion praktisch dicht ist, so daß weder Wasser noch Schmutz eindringen oder die Isoliermaterialien herausfallen können.

Ausgestaltungen der Erfindung im Bereich des Festlagers mit Materialverstärkung sind Gegenstand der Unteransprüche 2 bis 4.

Ausgestaltungen der Erfindung im Bereich des Loslagers sind Gegenstand der Unteransprüche 5 bis 7, wobei die Unteransprüche 6 und 7 Lösungen aufzeigen, die die Längsbewegungen des freien Endes des Blechmantels, hervorgerufen durch thermische Ausdehnungsdifferenzen, durch Motorschwingungen, durch Abgaspulsationen usw., begrenzen.

Anhand der Zeichnung soll die Erfindung in Form von Ausführungsbeispielen näher erläutert werden. Es zeigen
Fig. 1 einen Längsschnitt durch eine erste Ausführungsform eines isolierten Schalldämpfergehäuses als Teil einer Abgasanlage für Kraftfahrzeuge,
Fig. 2 einen Querschnitt durch die Ausführungsform der Fig. 1 entlang der Linie II-II,
Fig. 3 einen Längsschnitt durch eine zweite Ausführungsform eines isolierten Schalldämpfergehäuses als Teil einer Abgasanlage für Kraftfahrzeuge,
Fig. 4 einen Längsschnitt durch eine dritte Ausführungsform eines isolierten Schalldämpfergehäuses als Teil einer Abgasanlage für Kraftfahrzeuge und
Fig. 5 einen Querschnitt durch die Ausführungsform der Fig. 4 entlang der Linie V-V.

In Fig. 1 erkennt man einen Längsschnitt durch ein Gehäuse 1, beispielsweise eines Schalldämpfers oder Katalysators, welches mit abgasführenden Rohren 2 eingangsseitig und ausgangsseitig verbunden ist. Das Gehäsue 1 ist mit einer Isolierschale umgeben, die aus einer Isolierschicht 3 und einem dünnen Blechmantel 4 besteht.

Die mechanische Verbindung zwischen Blechmantel 4 und den abgasführenden Rohren 2 der Abgasanlage erfolgt auf der linken Seite durch ein Festlager 6, auf der rechten Seite durch ein Loslager 7. Das Loslager 7 erlaubt den spannungsfreien Ausgleich von thermisch bedingten Ausdehnungsunterschieden zwischen Gehäuse 1 und Blechmantel 4.

Im Bereich des Festlagers 6 wird die Verbindung zwischen Blechmantel 4 und abgasführendem Rohr 2 durch einen Spannring 8.5 hergestellt, der das Ende des Blechmantels 4 in eine umlaufende Sicke 2.1 preßt. Die Enden 8.6 des Spannrings 8.5 können zur Erhöhung der Dauerfestigkeit miteinander verschweißt werden. Eine derartige Verbindung ist nahezu so dicht und stabil wie eine Schweißverbindung, läßt sich jedoch schneller herstellen. Die bekannten Probleme bei Schweißverbindungen _ Gefügeveränderungen, geringe mechanische Festigkeit, erhöhte Korrosionsanfälligkeit _ treten nicht auf.

Fig. 2 zeigt diese Verbindung im Querschnitt. Auf der Seite des Loslagers 7 wurde eine labyrinthartige Spaltdichtung realisiert mit Hilfe eines Muffenrings 9.1, der auf der einen Seite mit dem abgasführenden Rohr 2 verschweißt ist. Auch eine Klemmbefestigung ist möglich. Auf der anderen Seite übergreift der Muffenring 9.1 das Ende 4.1 des Blechmantels 4. Diese Verbindung ist weitestgehend geschützt gegen das Eindringen von Feuchtigkeit und Schmutz und gegen das Austreten von Isoliermaterial 3. Ferner können keine Klappergeräusche auftreten. Dynamische Relativbewegungen zwischen Gehäuse 1 und Blechmantel 4 sind auf ein Minimum reduziert, so daß auch bei Verwendung von Isoliermaterial 3 geringer mechanischer Festigkeit mit einer langen Lebensdauer desselben gerechnet werden kann.

Fig. 3 zeigt auf der Seite des Festlagers 6 eine Variante der mechanischen Verbindung ohne Schweißen. In das abgasführende Rohr 2 ist eine umlaufende Sicke 2.1 eingebracht. Über das Ende des Blechmantels 4 ist eine Muffe 8.2 gelegt und in die umlaufende Sicke 2.1 eingepreßt.

Im Bereich des Loslagers 7 trägt die Schiebemuffe 9.1 eine umlaufende Nut 9.2, in die das nach außen abgekröpfte Ende 4.2 des Blechmantels 4 eingreift. Dadurch wird die freie Beweglichkeit des Endes 4.2 des Blechmantels 4 in beiden Richtungen begrenzt; der Blechmantel 4 bleibt auch bei extremen Beanspruchungen sicher im Muffenring 9.1 gehalten.

Fig. 4 im Längsschnitt und Fig. 5 im Querschnitt zeigen eine dritte Ausführungsform für ein Festlager 6. Das Ende des Blechmantels 4 wird hier mit Hilfe eines breiten Spannrings 8.7 auf dem abgasführenden Rohr 2 befestigt, wobei die mechanische Spannung durch Bildung von angesickten Ohren 8.8 in den Spannring 8.7 eingebracht wird.

Im Bereich des Loslagers 7 erkennt man eine Ausführungsform, bei der das Ende 4.3 des Blechmantels 4 gewellt ist, so daß eine Art entsteht, die den notwendigen Spalt zwischen dem abgasführenden Rohr 2 und dem losen Ende des Muffenrings 9.1 elastisch überbrückt.

Es versteht sich, daß nicht alle denkbaren mechanischen Lösungen des erfindungsgemäßen Prinzips in der Zeichnung dargestellt werden konnten. Gemeinsam ist allen Lösungen die Dichtigkeit gegen das Eindringen von Schmutz und Feuchtigkeit und das Austreten von Isoliermaterial und der problemlose Ausgleich von thermischen Ausdehnungsdifferenzen im Bereich des Loslagers und die mechanische Festigkeit und Dichtigkeit im Bereich des Festlagers, wobei die mit Schweißverbindungen verknüpften Probleme vermieden werden.

## Patentansprüche

1. Abgasanlage (1, 2) für Kraftfahrzeuge, bestehend aus abgasführenden Gehäusen (1) und/oder Rohren (2), die von einem aus relativ dünnem Blech bestehenden Blechmantel (4) umgeben sind, wobei zwischen Abgasanlage (1, 2) und Blechmantel (4) auf der einen Seite ein Festlager (6), auf der anderen Seite ein Loslager (7) ausgebildet ist, dadurch gekennzeichnet, daß das Festlager (6) als Klemmverbindung mit einem über den Blechmantel (4) gelegten Klemmring (8), das Loslager (7) als Spaltdichtung mit einem das freie Ende (4.1, 4.2, 4.3) des Blechmantels (4) übergreifenden und führenden Muffenring (9) ausgeführt ist, der auf der anderen Seite mit der Abgasanlage (1, 2) verbunden ist.

2. Abgasanlage nach Anspruch 1, dadurch gekennzeichnet, daß das Festlager (6) als eingesickte Muffe (8.2) realisiert ist.

3. Abgasanlage nach Anspruch 1, dadurch gekennzeichnet, daß das Festlager (6) als Spannring (8.7) mit angesickten Ohren (8.8) realisiert ist.

4. Abgasanlage nach Anspruch 1, dadurch gekennzeichnet, daß das Festlager (6) als aufgespannter Ring (8.5) realisiert ist.

5. Abgasanlage nach einem der Ansprüche 1 bis 4, dadurch gekennzeichnet, daß das freie Ende (4.3) des Blechmantels (4) gewellt ist.

6. Abgasanlage nach einem der Ansprüche 1 bis 5, dadurch gekennzeichnet, daß am Muffenring (9.1) eine umlaufende Nut (9.2) vorgesehen ist, die die freie Bewegung des ausgestellten Endes (4.2) des Blechmantels (4) begrenzt.

7. Abgasanlage nach einem der Ansprüche 1 bis 5, dadurch gekennzeichnet, daß am Gehäuse (1) bzw. Rohr (2) eine umlaufende Nut vorgesehen ist, die die freie Bewegung des ausgestellten Endes des Blechmantels (4) begrenzt.

## Claims

1. An exhaust system (1, 2) for motor vehicles, comprising housings (1) and/or pipes (2) which conduct exhaust gas and which are surrounded by a sheet metal casing (4) made of relatively thin sheet metal, wherein between the exhaust system (1, 2) and the sheet metal casing (4) a fixed bearing (6) is formed on one side and a movable bearing (7) is formed on the other side, characterised in that the fixed bearing (6) comprises a clamp connection with a clamping ring (8) positioned over the sheet metal casing (4), whereas the movable bearing (7) comprises a gap seal with a collar (9) which engages over, and guides, the free end (4.1, 4.2, 4.3) of the sheet metal casing (4) and which on the other side is connected to the exhaust system (1, 2).

2. An exhaust system as claimed in claim 1, characterised in that the fixed bearing (6) is in the form of an inwardly crimped sleeve (8.2).

3. An exhaust system as claimed in claim 1, characterised in that the fixed nearing (6) is in the form of a clamping ring (8.7) with lugs (8.8) formed by crimping.

4. An exhaust system as claimed in claim 1, characterised in that the fixed bearing (6) is in the form of a clamped ring (8.5).

5. An exhaust system as claimed in one of claims 1 to 4, characterised in that the free end (4.3) of the sheet metal casing (4) is corrugated.

6. An exhaust system as claimed in one of claims 1 to 5, characterised in that the collar (9.1) is provided with a circumferential groove (9.2) which delimits the free movement of the exposed end (4.2) of the sheet metal casing (4).

7. An exhaust system as claimed in one of claims 1 to 5, characterised in that the housing (1) or pipe (2) is provided with a circumferential groove which delimits the free movement of the protecting end of the sheet metal casing (4).

## Revendications

1. Installation de gaz d'échappement (1, 2) de véhicules automobiles, constituée de boîtiers (1) et/ou de tuyaux (2) acheminant les gaz d'échappement, lesquels sont entourés d'une enveloppe de tôle (4) réalisée dans une tôle relativement fine, entre l'installation pour gaz d'échappement (1, 2) et l'enveloppe de tôle (4), un palier fixe (6) étant formé sur un côté et un palier libre (7) sur l'autre côté, caractérisée en ce que le palier fixe (6) servant d'assemblage par serrage comporte un anneau de serrage (8), placé sur l'enveloppe de tôle (4), le palier libre (7) servant d'étanchéité à fente est un anneau formant manchon (9), passant sur et guidant l'extrémité libre (4.1, 4.2, 4.3) de l'enveloppe de tôle (4), lequel anneau formant manchon est relié, sur l'autre côté, avec l'installation de gaz d'échappement (1, 2).

2. Installation de gaz d'échappement selon la revendication 1, caractérisée en ce que le palier fixe (6) est un manchon (8.2) placé dans une moulure en creux.

3. Installation de gaz d'échappement selon la revendication 1, caractérisée en ce que le palier fixe (6) est un anneau de serrage (8, 7) avec oreilles (8.8) moulurées.

4. Installation de gaz d'échappement selon la revendication 1, caractérisée en ce que le palier fixe (6) est un anneau (8.5) serré.

5. Installation de gaz d'échappement selon l'une des revendications 1 à 4, caractérisée en ce que l'extrémité libre (4.3) de l'enveloppe de tôle (4) est ondulée.

6. Installation de gaz d'échappement selon l'une des revendications 1 à 5, caractérisée en ce qu'il est prévu sur l'anneau forçant manchon (9.1), une rainure annulaire (9.2) qui limite le libre déplacement de l'extrémité évasée de l'enveloppe de tôle (4).

7. Installation de gaz d'échappement selon l'une des revendications 1 à 5, caractérisée en ce qu'il est prévu sur le boîtier (1) ou le tuyau (2), une rainure annulaire qui limite le libre déplacement de l'extrémité évasée de l'enveloppe de tôle (4).
